# EUROPÄISCHE PATENTSCHRIFT

(11) **EP 3 148 910 B1**
(45) Veröffentlichungstag und Bekanntmachung des Hinweises auf die Patenterteilung: **04.07.2018**
(21) Anmeldenummer: 15727450.7
(22) Anmeldetag: 11.05.2015
(51) Int. Cl.: B65H 57/00, D01H 1/115, D01H 1/16, D01H 13/06

(54) **CHANGIERELEMENT FÜR EINE SPINNMASCHINE SOWIE DAMIT AUSGESTATTETE SPINNMASHINE**
TRAVERSING ELEMENT FOR A SPINNING MACHINE AND SPINNING MACHINE THEREWITH
DISPOSITIF DE VA-ET-VIENT POUR UN METIER A FILER ET METIER A FILER AVEC UN TEL DISPOSITIF

(30) Priorität: 27.05.2014 CH 8062014
(43) Veröffentlichungstag der Anmeldung: 05.04.2017
(73) Patentinhaber: Maschinenfabrik Rieter AG, 8406 Winterthur (CH)
(72) Erfinder: STECH, Jiri, 562 01 Usti nad Orlici (CZ); HASKA, Petr, 560 02 Ceska Trebova (CZ)
(86) Internationale Anmeldenummer: PCT/IB2015/000660
(87) Internationale Veröffentlichungsnummer: WO 2015/181599

(56) Entgegenhaltungen:
- EP-A1- 0 326 688
- EP-A2- 0 857 682
- EP-A2- 1 184 321
- DE-A1-102005 015 747
- US-A- 3 866 404

## Beschreibung

Die vorliegende Erfindung betrifft ein Changierelement für eine Spinnmaschine, die der Herstellung von Vorgarn dient, wobei das Changierelement einen Führungsabschnitt umfasst, mit dessen Hilfe das Vorgarn im Bereich einer Oberfläche einer Hülse bzw. einer Vorgarnspule führbar ist, und wobei das Changierelement einen Trägerabschnitt umfasst, über den es mit einem Träger der Spinnmaschine verbindbar ist. Ferner wird eine Spinnmaschine mit wenigstens einer Spinndüse vorgeschlagen, mit deren Hilfe aus einem der Spinndüse zugeführten Faserverband ein Vorgarn herstellbar ist, wobei die Spinnmaschine eine Spulvorrichtung zum Aufspulen des von der Spinndüse hergestellten Vorgarns aufweist.

Gattungsgemäße Changierelemente sind im Zusammenhang mit Spinnmaschinen bekannt und dienen der Führung des von der entsprechenden Spinnstelle produzierten Vorgarns während des Aufspulens auf eine Hülse. Das jeweilige Changierelement wird hierbei prinzipiell auf einer parallel zur Drehachse der Hülse verlaufenden Bahn zwischen zwei Endpunkten hin und her bewegt, so dass das Vorgarn schließlich in Form von übereinander liegenden Vorgarnlagen auf die Hülse gelangt und die gewünschte Vorgarnspule entsteht (unter dem Begriff "Vorgarnspule" ist im Rahmen der Erfindung eine Hülse mit darauf aufgespultem Vorgarn zu verstehen).

Herkömmliche Changierelemente bestehen dabei vorrangig aus Metallelementen, die sich durch den Kontakt mit dem sich an dem entsprechenden Führungsabschnitt des Changierelements vorbeibewegenden Vorgarn reibungsbedingt erhitzt, wodurch es zu einer negativen Beeinflussung der Vorgarneigenschaften kommen kann.

Aufgabe der vorliegenden Erfindung ist es daher, ein Changierelement sowie eine damit ausgerüstete Spinnmaschine vorzuschlagen, die diesem Problem entgegenwirken.

Die Aufgabe wird gelöst durch ein Changierelement und eine Spinnmaschine mit den Merkmalen der unabhängigen Patentansprüche.

EP0857682 offenbart ein Changierelement für eine Spinnmaschine, die der Herstellung von Vorgarn dient, wobei das Changierelement einen Führungsabschnitt umfasst, mit dessen Hilfe das Vorgarn im Bereich einer Oberfläche einer Hülse bzw. einer Vorgarnspule führbar ist, und wobei das Changierelement einen Trägerabschnitt umfasst, über den es mit einem Träger der Spinnmaschine verbindbar ist, wobei das Changierelement zumindestens einen nach aussen hin abgeschlossenen Hohlraum umfasst, der teilweise mit einer Flüssigkeit gefüllt ist.

Generell sei zunächst an dieser Stelle klargestellt, dass es sich bei dem von der Spinnmaschine hergestellten bzw. vom Changierelement geführten Vorgarn grundsätzlich um einen Faserverbund handelt, der sich dadurch auszeichnet, dass ein außenliegender Teil der Fasern (sogenannte Umwindefasern) um einen inneren, vorzugsweise ungedrehten Teil der Fasern, herumgeschlungen ist, um dem Vorgarn die gewünschte Festigkeit zu verleihen. Zudem besitzt das Vorgarn einen relativ geringen Anteil an Umwindefasern, wobei die Umwindefasern relativ locker um den inneren (vorzugsweise ungedrehten) Kern geschlungen sind, so dass das Vorgarn verzugsfähig bleibt. Dies ist dann entscheidend, wenn das hergestellte Vorgarn an einer nachfolgenden Textilmaschine (beispielsweise einer Ringspinnmaschine) nochmals mit Hilfe eines Streckwerks verzogen werden soll bzw. muss, um zu einem webbaren Garn weiterverarbeitet werden zu können.

Erfindungsgemäß zeichnet sich das Changierelement nun dadurch aus, dass es zumindest einen nach außen hin abgeschlossenen Hohlraum aufweist, der teilweise mit einer Flüssigkeit gefüllt ist, wobei Wärme, die im Bereich des Führungsabschnitts durch Reibung zwischen dem Führungsabschnitt und des im Betrieb des Changierelements von dem Führungsabschnitt geführten Vorgarns entsteht, von der Flüssigkeit aufnehmbar ist. Die Wärme staut sich hierdurch nicht im Bereich des Führungsabschnitts. Vielmehr wird sie von der Flüssigkeit aufgenommen und kann schließlich zu einer Stelle abgeführt und an die Umgebungsluft abgegeben werden, die nicht unmittelbar mit dem Vorgarn in Kontakt steht.

Bei der Flüssigkeit kann es sich um verschiedene Substanzen, wie beispielsweise Wasser oder Ammoniak, handeln. Zudem sollte der Hohlraum nur zum Teil mit der Flüssigkeit gefüllt sein, um ein Verdampfen der Flüssigkeit in dem Bereich zu ermöglichen, in dem die Wärme abgeführt werden soll (vorzugsweise also im Bereich des Führungsabschnitts oder sonstiger mit dem Vorgarn in Kontakt stehender Bereiche des Changierelements).

Wird die Flüssigkeit nun durch die aufgenommen Wärme erwärmt, so beginnt sie, zu verdampfen. Durch die entstehende lokale Druckerhöhung innerhalb des Hohlraums strömt der Dampf in eine von der Wärmequelle abgewandte Richtung. Sobald der Flüssigkeitsdampf schließlich in einen Bereich des Hohlraums gelangt, der von der Wärmequelle ausreichend beabstandet ist, kommt es zur Kondensation des Dampfs und der gewünschten Wärmeabgabe an die Umgebungsluft. Die aufgrund der Kondensation entstehende Flüssigkeit kehrt abschließend wieder in den Bereich der Wärmequelle (d. h. in die durch Reibung mit dem Vorgarn erwärmten Bereiche des Changierelements) zurück und kann dort erneut Wärme aufnehmen, wobei die Rückkehr durch Schwerkraft (hier spricht man von einem "Thermosiphon") bzw. durch Kapillarkräfte ("Heatpipe") erfolgen kann (beide Varianten können im Rahmen der Erfindung verwirklicht sein).

Der Hohlraum sollte im Übrigen länglich ausgebildet sein, so dass der Bereich, in dem die Verdampfung der Flüssigkeit erfolgt, von dem Bereich, in dem die verdampfte Flüssigkeit wieder kondensiert, ausreichend beabstandet ist. Vorzugsweise weist der Hohlraum eine Länge auf, die zwischen 10 cm und 40 cm liegt. Die Breite (d. h. die senkrecht zur Längsausdehnung verlaufende Querausdehnung des länglichen Hohlraums) sollte zudem zwischen 2 mm und 12 mm liegen. Insbesondere hat der Hohlraum eine zylindrische Grundform.

Vorteilhaft ist es zudem, wenn der Trägerabschnitt als länglicher Tragarm ausgebildet ist. Der Trägerabschnitt dient vorrangig der Befestigung des Führungsabschnitts, der beispielsweise eine zumindest teilweise ebene Oberfläche aufweisen kann, über den er mit dem Vorgarn in Kontakt steht. Insbesondere dient der Trägerabschnitt der Lagerung des Changierelements an einem entsprechenden Träger der Spinnmaschine, wobei der Träger beispielsweise in Form eines das Changierelement fixierenden Halteelements vorliegen kann, welches mit Hilfe eines Antriebs entlang einer Führung zwischen zwei Endpunkten (vorzugsweise linear) hin und her bewegbar ist, so dass der Träger und das Changierelement im Betrieb der Spinnmaschine die gewünschte Changierbewegung ausführen, um das Vorgarn in der oben genannten Weise beim Aufspulen auf eine Hülse zu führen.

Auch ist es äußert vorteilhaft, wenn der Hohlraum zumindest teilweise im Inneren des Tragarms angeordnet ist. Beispielsweise könnte der Tragarm selbst den vorzugsweise länglichen Hohlraum für die Flüssigkeit bilden. In jedem Fall ist es von Vorteil, wenn sich der die Flüssigkeit enthaltene Hohlraum wenigstens abschnittsweise innerhalb des Tragarms erstreckt, so dass nicht nur der Führungsabschnitt (der sich vorzugsweise im Bereich einer Stirnseite des Tragarms befindet) durch die Flüssigkeit gekühlt werden kann. Vielmehr ist es durch die genannte Ausbildung des Hohlraums möglich, dass die darin enthaltene Flüssigkeit auch Wärme in einem Bereich aufnimmt, der sich in Längsrichtung an den Führungsabschnitt anschließt. Dies ist vor allem dann von Vorteil, wenn der Tragarm des Changierelements während des Betriebs ein- oder mehrmals von dem entsprechend geführten Vorgarn umschlungen wird, um das Vorgarn vor dem Aufspulen auf die Hülse durch Reibung mit einer gewissen Zugspannung zu beaufschlagen. Erstreckt sich der Hohlraum schließlich in den Bereich, der vom Vorgarn umschlungen wird, so kann auch in diesem Bereich die durch Reibung zwischen Vorgarn und Tragarm entstehende Wärme von der Flüssigkeit aufgenommen und somit vom Vorgarn weggeführt werden.

Des Weiteren ist es vorteilhaft, wenn der Hohlraum zumindest teilweise durch ein den Führungsabschnitt aufweisendes Führungselement abgeschlossen ist, so dass das Führungselement einen Teil der den Hohlraum begrenzenden Wandung bildet. Die Flüssigkeit gelangt in diesem Fall besonders nahe an den Führungsabschnitt, so dass eine besonders effiziente Wärmeabfuhr ermöglicht wird.

Besonders vorteilhaft ist es, wenn der Hohlraum zumindest größtenteils, vorzugsweise vollständig, von einer Rohrwandung eines Wärmerohrs umschlossen ist, wobei das Wärmerohr wenigstens teilweise im Inneren des Tragarms angeordnet ist und beispielsweise aus Metall besteht. Zudem ist es von Vorteil, wenn das vorzugsweise länglich ausgebildete Wärmerohr und der Tragarm zumindest abschnittsweise konzentrisch zueinander verlaufen. Im Übrigen sollte die Wandstärke der Rohrwandung des Wärmerohrs und/oder der das Wärmerohr umgebenden Wandung des Tragarms weniger als 5 mm, bevorzugt weniger als 3 mm betragen, um einen ausreichenden Wärmeübergang von der Außenseite des Tragarms in die Flüssigkeit zu ermöglichen. Schließlich ist es vorteilhart, wenn zwischen der Außenseite des Wärmerohrs und der dieser zugewandten Innenseite der das Wärmerohr umgebenden Wandung des Tragarms zumindest bereichsweise eine Wärmeleitpaste angeordnet ist, um den Wärmeübergang von der Rohrwandung des Wärmerohrs auf die Wandung des Tragarms weiter zu verbessern.

Vorteilhaft ist es, wenn das Wärmerohr mit dem Führungselement in wärmeleitender Verbindung, insbesondere in direktem Kontakt, steht. Die im Bereich des Führungselements durch den Kontakt mit dem zu führenden Vorgarn entstehende Wärme kann hierdurch besonders effizient von der Flüssigkeit aufgenommen und entsprechend abgeführt werden. Auch in diesem Fall ist es schließlich denkbar, einen eventuell vorhandenen Zwischenraum zwischen Wärmerohr und Führungselement mit der genannten Wärmeleitpaste auszufüllen.

Vorteilhaft ist es zudem, wenn der Tragarm zumindest eine stirnseitige Öffnung aufweist, durch die sich das Wärmerohr nach außerhalb des Tragarms erstreckt. Das Wärmerohr kann in diesem Fall in dem sich außerhalb des Tragarms befindlichen Bereichs direkt durch die Umgebungsluft gekühlt werden, um die notwendige Kondensation der durch die Wärmeaufnahme im Bereich des Führungselements verdampften Flüssigkeit zu bewirken. Ebenso ist es denkbar, den außerhalb des Tragarms liegenden Bereich des Wärmerohrs mit einem noch näher zu beschreibenden Kühlelement zu koppeln, um die Kühlung der verdampften Flüssigkeit in diesem Bereich weiter zu verbessern.

Vorteilhaft ist es, wenn das Wärmerohr lösbar mit dem Tragarm in Verbindung steht. Das Wärmerohr, das vorzugsweise eine längliche Grundform aufweist, kann hierbei lösbar (beispielsweise durch die oben genannte Öffnung des Tragarms und von einer dem Führungselement abgewandten Seite) in den Tragarm eingesteckt sein.

Ebenso ist es vorteilhaft, wenn das Changierelement ein Kühlelement aufweist, wobei das Kühlelement vorzugsweise eine oder mehrere Kühlrippen umfasst, und wobei das Kühlelement mit dem Führungsabschnitt in wärmeleitender Verbindung steht. Die Kühlrippen könnten beispielsweise scheibenförmig ausgebildet und konzentrisch zueinander bzw. zu einer Längsachse des Changierelements oder dessen Tragarm ausgerichtet sein. Insbesondere sollte das Kühlelement im Bereich eines dem Führungsabschnitt abgewandten Endabschnitts des Changierelements angeordnet sein. Der Tragarm erstreckt sich in diesem Fall zwischen dem Kühlelement und dem Führungselement. Wird der Tragarm zwischen Kühlelement und Führungsabschnitt während des Betriebs der das Changierelement aufweisenden Spinnmaschine ein- oder mehrmals, wie oben beschrieben, von dem Vorgarn umschlungen, so kann durch die genannte gegenseitige Anordnung der einzelnen Abschnitte eine besonders effiziente Wärmeabfuhr erfolgen. Insbesondere wird hierdurch sichergestellt, dass die im Inneren des Changierelements vorhandene Flüssigkeit nicht nur eine Kühlung des Führungselements, sondern auch eine Kühlung des von dem Vorgarn umschlungenen Bereichs des Tragarms bewirkt. Die Temperatur aller mit dem Vorgarn in Kontakt kommenden Abschnitte des Changierelements wird hierdurch auf einem relativ niedrigen Niveau gehalten, so dass eine negative Beeinflussung der Vorgarneigenschaften verhindert werden kann. Schließlich ist es auch möglich, ein oder mehrere Kühlelemente, insbesondere eine oder mehrere der genannten Kühlrippen, im Bereich des Führungselements des Changierelements zu platzieren, um die dort entstehende Wärme unmittelbar an die Umgebungsluft abführen zu können. Das oder die Kühlelemente sollten hierbei vorzugsweise in einem dem Führungsabschnitt abgewandten Bereich platziert sein. Beispielsweise könnten die Kühlelemente rippenförmig (insbesondere auch fächerförmig) von der dem Führungsabschnitt abgewandten Rückseite des Führungselements nach außen abstehen.

Besonders vorteilhaft ist es, wenn das Kühlelement das Wärmerohr zumindest teilweise umgibt. Die Wärme aus dem Inneren des Wärmerohrs kann in diesem Fall über einen besonders großen Bereich an das Kühlelement abgegeben werden, so dass die verdampfte Flüssigkeit zuverlässig kondensiert werden kann, um erneut Wärme im Bereich des Führungsabschnitts bzw. des zwischen Führungsabschnitt und Kühlelement liegenden Bereichs des Changierelements aufnehmen zu können.

Besondere Vorteile bringt es mit sich, wenn das Kühlelement direkt mit dem Wärmerohr in Verbindung steht, um einen guten Wärmeübergang zwischen Wärmerohr und Kühlelement zu gewährleisten. Beispielsweise kann das Wärmerohr in dem dem Führungsabschnitt abgewandten Endbereich des Changierelements platziert sein und das Wärmerohr hierbei umfangsseitig und eventuell auch stirnseitig umgeben. Neben einem direkten Kontakt zwischen Wärmerohr und Kühlelement kann es ebenso von Vorteil sein, wenn zwischen den genannten Elementen die oben genannte Leitpaste (zumindest abschnittsweise) angebracht ist, um den Wärmeübergang weiter zu verbessern.

Besonders vorteilhaft ist es, wenn das Kühlelement am Tragarm befestigt ist. Der Tragarm besitzt hierfür vorzugsweise in seinem dem Führungsabschnitt abgewandten Endbereich einen Halteabschnitt, auf den das Kühlelement aufgesteckt ist oder mit dem es anderweitig durch Form- und/oder Kraftschluss verbunden ist.

Die erfindungsgemäße Spinnmaschine umfasst schließlich wenigstens eine Spinndüse, mit deren Hilfe aus einem der Spinndüse zugeführten Faserverband ein Vorgarn herstellbar ist, und eine Spulvorrichtung zum Aufspulen des von der Spinndüse hergestellten Vorgarns. Vorzugsweise handelt es sich bei der Spinnmaschine um eine Luftspinnmaschine. Das Grundprinzip besteht bei derartigen Spinnmaschinen darin, einen Faserverband durch eine Spinndüse zu führen, in der eine Wirbelluftströmung erzeugt wird. Diese bewirkt schließlich, dass ein Teil der äußeren Fasern des zugeführten Faserverbands als sogenannte Umwindefasern um den zentral verlaufenden Faserstrang geschlungen wird, der wiederum aus im Wesentlichen parallel zueinander verlaufenden Kernfasern besteht.

In jedem Fall zeichnet sich die erfindungsgemäße Spinnmaschine dadurch aus, dass die Spulvorrichtung ein beweglich gelagertes Changierelement umfasst, mit dessen Hilfe das Vorgarn changierend führbar ist, während es im Betrieb der Spinnmaschine mit Hilfe der Spulvorrichtung auf eine Hülse aufgespult wird. Das Changierelement ist zudem gemäß vorangegangener bzw. nachfolgender Beschreibung ausgebildet, wobei die beschriebenen Merkmale einzeln oder in beliebiger Kombination verwirklicht sein können, sofern hierdurch kein Widerspruch entsteht und solange das Changierelement zumindest einen nach außen hin abgeschlossenen Hohlraum umfasst, der teilweise mit einer Flüssigkeit gefüllt ist, wobei Wärme, die im Bereich des bereits beschriebenen Führungsabschnitts durch Reibung zwischen dem Führungsabschnitt und des im Betrieb des Changierelements von dem Führungsabschnitt geführten Vorgarns entsteht, von der Flüssigkeit aufnehmbar ist.

Vorteile bringt es mit sich, wenn die Spulvorrichtung zumindest einen, mit Hilfe eines Antriebs (z. B. einen Elektromotor) um eine (vorzugsweise vertikale) Drehachse in eine Drehbewegung versetzbaren, Hülsenhalter zur Fixierung einer Hülse umfasst, wobei der Hülsenhalter beispielsweise eine Klemmanordnung umfassen kann, mit deren Hilfe die Hülse im Bereich einer oder beider Stirnseiten klemmend fixierbar ist. In jedem Fall sollte der kleinste Abstand zwischen dem Kühlelement und der genannte Drehachse maximal 40 cm, bevorzugt maximal 30 cm, besonders bevorzugt maximal 20 cm, betragen. Durch den genannten Abstand (d. h. dem Abstand der Drehachse und dem der Drehachse am nächsten liegenden Abschnitt des Kühlelements) wird erreicht, dass die Luftströmung, die beim Drehen der mit Vorgarn bespulten Hülse entsteht, in den Bereich des Kühlelements gelangt und hierbei eine aktive Kühlung desselben bewirkt. Die im Inneren des Wärmerohrs befindliche verdampfte Flüssigkeit kann hierdurch besonders schnell gekühlt und damit kondensiert werden, so dass auch die Kühlung der mit dem Vorgarn in Kontakt kommenden Abschnitten des Changierelements besonders effizient erfolgen kann.

Weitere Vorteile der Erfindung sind in den nachfolgenden Ausführungsbeispielen beschrieben. Es zeigen, jeweils schematisch:
- **Figur 1**: eine Seitenansicht einer Luftspinnmaschine,
- **Figur 2**: eine Draufsicht eines erfindungsgemäßen Changierelements,
- **Figur 3**: eine Seitenansicht eines erfindungsgemäßen Changierelements,
- **Figur 4**: eine teilweise geschnittene Draufsicht des in Figur 3 gezeigten Changierelements, und
- **Figur 5**: einen Ausschnitt der in Figur 4 gezeigten Darstellung.

Figur 1 zeigt eine schematische Ansicht eines Ausschnitts einer erfindungsgemäßen Spinnmaschine 26, die der Herstellung eines Vorgarns 3 dient.

Die gezeigte Spinnmaschine 26 ist als Luftspinnmaschine ausgebildet und umfasst vorzugsweise ein Streckwerk 25 mit mehreren korrespondierenden Streckwerkswalzen 24, das mit einem Faserverband 16, beispielsweise in Form eines doublierten Streckenbands, beliefert wird (nur eine der sechs gezeigten Streckwerkswalzen 24 ist aus Übersichtsgründen mit einem Bezugszeichen versehen). Ferner umfasst die gezeigte Spinnmaschine 26 prinzipiell eine von dem Streckwerk 25 beabstandete Spinndüse 15 mit einer innenliegenden, aus dem Stand der Technik bekannten und daher nicht dargestellten, Wirbelkammer, in welcher der Faserverband 16 bzw. mindestens ein Teil der Fasern des Faserverbands 16 mit Hilfe einer Wirbelluftströmung mit einer Drehung versehen wird.

Ebenso umfasst die Spinnmaschine 26 vorzugsweise eine Abzugseinheit in Form eines Abzugswalzenpaars 23 sowie eine der Abzugseinheit nachgeschaltete Spulvorrichtung 17 für das Vorgarn 3. Die Spulvorrichtung 17 umfasst einen Hülsenhalter 21 zur Fixierung einer Hülse 4 sowie einen Antrieb 20, mit dessen Hilfe der Hülsenhalter 21 und damit auch die entsprechend fixierte Hülse 4 um eine Drehachse 22 rotierbar ist, um das von der Spinndüse 15 gelieferte Vorgarn 3 auf die Hülse 4 aufzuspulen.

Ferner umfasst die Spulvorrichtung 17 eine Changiereinrichtung 32 mit einem in Richtung des in Figur 1 gezeigten Doppelpfeils und mit Hilfe eines nicht gezeigten Antriebs changierend hin und her bewegbaren Changierelement 1. Das Changierelement 1 dient während des Aufspulvorgangs der changierenden Führung des Vorgarns 3 und besitzt hierfür ein Führungselement 11, über das es mit dem Vorgarn 3 in Kontakt steht.

Die Spinnmaschine 26 arbeitet nach einem speziellen Luftspinnverfahren. Zur Bildung des Vorgarns 3 wird der Faserverband 16 in einer Transportrichtung T über eine nicht gezeigte Einlauföffnung in die (nicht gezeigte und innenliegende) Wirbelkammer der Spinndüse 15 geführt. Dort erhält er eine Drehung, d. h. mindestens ein Teil der Fasern des Faserverbands 16 wird von einer Luftströmung, die durch entsprechend platzierte Luftdüsen erzeugt wird, erfasst. Ein Teil der Fasern wird hierbei aus dem Faserverband 16 zumindest ein Stück weit herausgezogen und um die Spitze eines in die Wirbelkammer ragenden (nicht gezeigten) Garnbildungselements gewunden.

Letztendlich werden die Fasern des Faserverbands 16 über eine Einlassmündung des Garnbildungselements und einen innerhalb des Garnbildungselements angeordneten und sich an die Einlassmündung anschließenden Abzugskanal aus der Wirbelkammer abgezogen. Hierbei werden schließlich auch die freien Faserenden auf einer Spiralbahn in Richtung der Einlassmündung gezogen und schlingen sich dabei als Umwindefasern um die zentral verlaufenden Kernfasern - resultierend in einem die gewünschte Drehung aufweisenden Vorgarn 3.

Das Vorgarn 3 besitzt durch die nur teilweise Verdrehung der Fasern eine (Rest-)Verzugsfähigkeit, die für die Weiterverarbeitung des Vorgarns in einer nachfolgenden Spinnmaschine 26, beispielsweise einer Ringspinnmaschine, unerlässlich ist.

Figur 2 zeigt nun ein erfindungsgemäßes Changierelement 1 in einer Draufsicht. Das Changierelement 1 umfasst ein Führungselement 11 mit einem Führungsabschnitt 2, wobei der Führungsabschnitt 2 mit dem Vorgarn 3 in Kontakt steht und dieses führt. Das Führungselement 11 liegt hierbei zu Beginn des Aufspulvorgangs an der Oberfläche der Hülse 4 bzw. nach einer gewissen Aufspulzeit an der äußersten Vorgarnlage der durch das Aufspulen entstehenden Vorgarnspule 5 an.

Ferner umfasst das Changierelement 1 einen Trägerabschnitt 6, der vorzugsweise in Form des gezeigten länglichen Tragarms 10 vorliegt und an dem das Führungselement 11 befestigt ist. Der Trägerabschnitt 6 dient, wie in den Figuren 3 bis 5 gezeigt, der Befestigung an einem Träger 7 der Spinnmaschine 26, der wiederum über einen nicht gezeigten Antrieb in der in Figur 1 durch den Doppelpfeil kenntlich gemachten Changierbewegung bewegbar ist.

Darüber hinaus zeigt Figur 2, dass es prinzipiell von Vorteil ist, wenn das Vorgarn 3 nicht nur im Bereich des Führungsabschnitts 2 mit dem Changierelement 1 in Kontakt steht. Vielmehr ist es in der Regel gewünscht, dass das Vorgarn 3 den Trägerabschnitt 6 ein- oder mehrmals umschlingt. Das Vorgarn 3 wird hierbei durch auftretende Reibkräfte gebremst, so dass es schließlich mit einer gewissen Zugspannung auf die Hülse 4 aufgespult werden kann.

Während das Vorgarn 3 nun von dem Changierelement 1 geführt wird, kommt es aufgrund von Reibung zu einer Erwärmung der mit dem Vorgarn 3 in Kontakt stehenden Bereiche des Changierelements 1, d. h. vorrangig des Führungselements 11 und des vom Vorgarn 3 umschlungenen Trägerabschnitts 6.

Erfindungsgemäß ist daher vorgesehen, dass das Changierelement 1, vorzugsweise im Inneren, einen Hohlraum 8 umfasst, der teilweise mit einer Flüssigkeit 9 gefüllt ist. Wie im Folgenden noch näher beschrieben und insbesondere in Figur 4 gezeigt, erstreckt sich der Hohlraum 8 vom Führungselement 11 bis in den Bereich eines Kühlkörpers. Wie bereits in der allgemeinen Beschreibung beschrieben (auf die an dieser Stelle ausdrücklich Bezug genommen wird), kommt es aufgrund der Erwärmung des Führungselements 11 und des vom Vorgarn 3 umschlungenen Abschnitt des Tragarms 10 zu einem Verdampfen der Flüssigkeit 9. Die verdampfte Flüssigkeit 9 entzieht den genannten Bereichen des Changierelements 1 hierbei Wärme und kühlt diese im Gegenzug ab.

Um die von der Flüssigkeit aufgenommene Wärmeenergie wieder an anderer Stelle an die Umgebungsluft abgeben zu können, ist der Hohlraum 8, vorzugsweise in einem vom Führungsabschnitt 2 abgewandten Endbereich des Changierelements 1, von einem Kühlelement 18 umgeben. Das Kühlelement 18, das vorzugsweise eine Vielzahl von Kühlrippen 19 besitzt, entzieht der verdampften Flüssigkeit 9 Wärme und bewirkt damit eine Kondensation des Flüssigkeitsdampfs. Die kondensierte Flüssigkeit 9 gelangt schließlich wieder in den Bereich des Führungselements 11 bzw. dem vom Vorgarn 3 umschlungenen Bereich des Tragarms 10 und bewirkt dort wiederum eine Abkühlung der genannten Abschnitte.

Eine weitere Ausführungsform des erfindungsgemäßen Changierelements 1 zeigen die Figuren 3 (Seitenansicht), 4 (teilweise geschnittene Draufsicht) und 5 (Ausschnitt der Ansicht gemäß Figur 4).

Wie aus den genannten Figuren ersichtlich, ist es von Vorteil, wenn der genannte Hohlraum 8, in dem sich die Flüssigkeit 9 befindet, durch ein separates, allseitig geschlossenes, Wärmerohr 13 gebildet wird, das beispielsweise über die in Figur 5 gezeigte Öffnung 14 lösbar in den Tragarm 10 gesteckt sein kann (in Figur 4 wurde graphisch nicht zwischen der Flüssigkeit 9 und dem durch Wärmeaufnahme entstehenden Flüssigkeitsdampf unterschieden; selbstverständlich liegt ein Teil der Flüssigkeit 9 beim Betrieb der Spinnmaschine 26 als Flüssigkeitsdampf vor, der im Bereich des Kühlelements 18 wieder kondensiert).

Die Rohrwandung 12 des Wärmerohrs 13 kann entweder von innen direkt an dem Führungselement 11 und/oder dem Tragarm 10 anliegen. Bevorzugt ist zwischen der Rohrwandung 12 und den angrenzenden Abschnitten des Changierelements 1 zumindest abschnittsweise eine Wärmeleitpaste 30 angeordnet, die den gewünschten Wärmeübergang begünstigt.

Des Weiteren ist aus Figur 4 ersichtlich, dass das Kühlelement 18 vorzugsweise eine Vielzahl der genannten Kühlrippen 19 umfasst, die wiederum mit einem gemeinsamen Kühlrippenträger 31 verbunden sind. Dieser kann schließlich direkt mit dem Wärmerohr 13 oder auch mit dem Tragarm 10 verbunden sein.

Schließlich zeigen die Figuren 2 bis 5, dass das Changierelement 1 einen vorzugsweise hakenförmigen Greifer 27 aufweisen kann, über dessen Stellung die Anzahl der Umschlingungen des Vorgarns 3 um den Trägerabschnitt 6 beeinflussbar ist. Hierfür ist der Greifer 27 vorzugsweise über einen am Trägerabschnitt 6 gelagerten und relativ zu diesem verdrehbaren Greiferträger 29 gelagert. Der Greiferträger 29 kann zudem mit einem Zahnrad 28 verbunden bzw. von diesem umgeben sein, das wiederum über ein nicht gezeigtes korrespondierendes Antriebszahnrad oder eine Antriebszahnstange in eine Drehung versetzt werden kann, um die Anzahl der Umschlingungen und damit die auf das Vorgarn 3 wirkende Bremskraft zu verändern. Selbstverständlich müssen der Greiferträger 29 und das Zahnrad 28 nicht zwangsläufig vorhanden sein, wobei diesbezüglich auf Figur 2 verwiesen wird.

Abschließend sei mit Bezug auf Figur 2 darauf hingewiesen, dass sich das Kühlelement 18 in der Nähe der Hülse 4 befinden sollte. Liegt der in Figur 2 kenntlich gemachte kleinste Abstand D zwischen der Drehachse 22 des Hülsenhalters 21 und dem Kühlelement 18 in dem in der obigen Beschreibung genannten Bereich, so bewirkt die beim Drehen der Hülse 4 erzeugte Luftströmung eine aktive Kühlung des Kühlelements 18 und damit eine besonders effiziente Kondensation der in diesem Bereich im Inneren des Changierelements 1 ankommenden verdampften Flüssigkeit 9.

Die vorliegende Erfindung ist nicht auf die dargestellten und beschriebenen Ausführungsbeispiele beschränkt. Abwandlungen im Rahmen der Patentansprüche sind ebenso möglich wie eine beliebige Kombination der beschriebenen Merkmale, auch wenn sie in unterschiedlichen Teilen der Beschreibung bzw. den Ansprüchen oder in unterschiedlichen Ausführungsbeispielen dargestellt und beschrieben sind.

### Bezugszeichenliste

- 1: Changierelement
- 2: Führungsabschnitt
- 3: Vorgarn
- 4: Hülse
- 5: Vorgarnspule
- 6: Trägerabschnitt
- 7: Träger
- 8: Hohlraum
- 9: Flüssigkeit
- 10: Tragarm
- 11: Führungselement
- 12: Rohrwandung
- 13: Wärmerohr
- 14: Öffnung
- 15: Spinndüse
- 16: Faserverband
- 17: Spulvorrichtung
- 18: Kühlelement
- 19: Kühlrippe
- 20: Antrieb
- 21: Hülsenhalter
- 22: Drehachse des Hülsenhalters
- 23: Abzugswalzenpaar
- 24: Streckwerkswalze
- 25: Streckwerk
- 26: Spinnmaschine
- 27: Greifer
- 28: Zahnrad
- 29: Greiferträger
- 30: Wärmeleitpaste
- 31: Kühlrippenträger
- 32: Changiereinrichtung

- D: minimaler Abstand zwischen dem Kühlelement und der Drehachse des Hülsenhalters
- T: Transportrichtung

## Patentansprüche

1. Changierelement für eine Spinnmaschine (26), die der Herstellung von Vorgarn dient, wobei das Changierelement (1) einen Führungsabschnitt (2) umfasst, mit dessen Hilfe das Vorgarn (3) im Bereich einer Oberfläche einer Hülse (4) bzw. einer Vorgarnspule (5) führbar ist, wobei das Changierelement (1) einen Trägerabschnitt (6) umfasst, über den es mit einem Träger (7) der Spinnmaschine (26) verbindbar ist, und wobei das Changierelement (1) zumindest einen nach außen hin abgeschlossenen Hohlraum (8) umfasst, der teilweise mit einer Flüssigkeit (9) gefüllt ist,
**dadurch gekennzeichnet, dass**
Wärme, die im Bereich des Führungsabschnitts (2) durch Reibung zwischen dem Führungsabschnitt (2) und des im Betrieb des Changierelements (1) von dem Führungsabschnitt (2) geführten Vorgarns (3) entsteht, von der Flüssigkeit (9) aufnehmbar ist.

2. Changierelement gemäß vorangegangenem Anspruch, **dadurch gekennzeichnet, dass** der Trägerabschnitt (6) als länglicher Tragarm (10) ausgebildet ist.

3. Changierelement gemäß vorangegangenem Anspruch, **dadurch gekennzeichnet, dass** der Hohlraum (8) zumindest teilweise im Inneren des Tragarms (10) angeordnet ist.

4. Changierelement gemäß einem der vorangegangenen Ansprüche, **dadurch gekennzeichnet, dass** der Hohlraum (8) zumindest teilweise durch ein den Führungsabschnitt (2) aufweisendes Führungselement (11) abgeschlossen ist.

5. Changierelement gemäß einem der vorangegangenen Ansprüche, **dadurch gekennzeichnet, dass** der Hohlraum (8) zumindest größtenteils von einer Rohrwandung (12) eines Wärmerohrs (13) umschlossen ist, wobei das Wärmerohr (13) wenigstens teilweise im Inneren des Tragarms (10) angeordnet ist.

6. Changierelement gemäß vorangegangenem Anspruch, **dadurch gekennzeichnet, dass** das Wärmerohr (13) mit dem Führungselement (11) in wärmeleitender Verbindung, insbesondere in direktem Kontakt, steht.

7. Changierelement gemäß Anspruch 5 oder 6, **dadurch gekennzeichnet, dass** der Tragarm (10) zumindest eine stirnseitige Öffnung (14) aufweist, durch die sich das Wärmerohr (13) nach außerhalb des Tragarms (10) erstreckt.

8. Changierelement gemäß einem der Ansprüche 5 bis 7, **dadurch gekennzeichnet, dass** das Wärmerohr (13) lösbar mit dem Tragarm (10) in Verbindung steht.

9. Changierelement gemäß einem der vorangegangenen Ansprüche, **dadurch gekennzeichnet, dass** das Changierelement (1) ein Kühlelement (18) aufweist, wobei das Kühlelement (18) vorzugsweise eine oder mehrere Kühlrippen (19) umfasst, und wobei das Kühlelement (18) mit dem Führungsabschnitt (2) in wärmeleitender Verbindung steht.

10. Changierelement gemäß vorangegangenem Anspruch und zumindest abhängig von einem der Ansprüche 5 bis 8, **dadurch gekennzeichnet, dass** das Kühlelement (18) das Wärmerohr (13) zumindest teilweise umgibt.

11. Changierelement gemäß Anspruch 9 und zuminest einem der Ansprüche 5 bis 8 oder gemäß Anspruch 10, **dadurch gekennzeichnet, dass** das Kühlelement (18) direkt mit dem Wärmerohr (13) in Verbindung steht.

12. Changierelement gemäß einem der Ansprüche 9 bis 11, **dadurch gekennzeichnet, dass** das Kühlelement (18) am Tragarm (10) befestigt ist.

13. Spinnmaschine,
- mit wenigstens einer Spinndüse (15), mit deren Hilfe aus einem der Spinndüse (15) zugeführten Faserverband (16) ein Vorgarn (3) herstellbar ist, und
- mit einer Spulvorrichtung (17) zum Aufspulen des von der Spinndüse (15) hergestellten Vorgarns (3),
**dadurch gekennzeichnet, dass** die Spulvorrichtung (17) ein beweglich gelagertes Changierelement (1) gemäß einem der vorangegangenen Ansprüche umfasst, mit dessen Hilfe das Vorgarn (3) changierend führbar ist, während es im Betrieb der Spinnmaschine (26) mit Hilfe der Spulvorrichtung (17) auf eine Hülse (4) aufgespult wird.

14. Spinnmaschine gemäß vorangegangenem Anspruch, **dadurch gekennzeichnet, dass** die Spulvorrichtung (17) zumindest einen, mit Hilfe eines Antriebs (20) um eine Drehachse (22) in eine Drehbewegung versetzbaren, Hülsenhalter (21) zur Fixierung einer Hülse (4) umfasst, wobei der kleinste Abstand (D) zwischen dem Kühlelement (18) und der genannte Drehachse (22) maximal 40 cm, bevorzugt maximal 30 cm, besonders bevorzugt maximal 20 cm, beträgt.

## Claims

1. A traversing element for a spinning machine (26) that serves for producing roving, wherein the traversing element (1) comprises a guide segment (2) by means of which the roving (3) may be guided in the region of a surface of a tube (4) or of a roving bobbin (5), wherein the traversing element (1) comprises a support segment (6) via which it may be connected to a support (7) of the spinning machine (26), und the traversing element (1) has at least one cavity (8) that is closed with respect to the outside and is partially filled with a liquid (9),
**characterized in that**
heat that occurs in the region of the guide segment (2) due to friction between the guide segment (2) and the roving (3) guided by the guide segment (2) when the traversing element (1) is operating may be absorbed by the liquid (9).

2. The traversing element according to the preceding claim, **characterized in that** the support segment (6) is formed as an elongated support arm (10).

3. The traversing element according to the preceding claim, **characterized in that** the cavity (8) is at least in part arranged in the interior of the support arm (10).

4. The traversing element according to any of the preceding claims, **characterized in that** the cavity (8) is at least in part closed off by a guide element (11) having the guide segment (2).

5. The traversing element according to any of the preceding claims, **characterized in that** the majority of the cavity (8) is enclosed by a pipe wall (12) of a heat pipe (13), wherein at least part of the heat pipe (13) is arranged in the interior of the support arm (10).

6. The traversing element according to the preceding claim, **characterized in that** the heat pipe (13) is in heat-conducting contact, in particular in direct contact, with the guide element (11).

7. The traversing element according to claim 5 or claim 6, **characterized in that** the support arm (10) has at least one end-face opening (14) through which the heat pipe (13) extends to the outside of the support arm (10).

8. The traversing element according to any of the claims 5 through 7, **characterized in that** the heat pipe (13) is detachably connected to the support arm (10).

9. The traversing element according to any of the preceding claims, **characterized in that** traversing element (1) has a cooling element (18), wherein the cooling element (18) preferably comprises one or a plurality of cooling ribs (19), and wherein the cooling element (18) is connected to the guide (2) segment in a heat conducting manner.

10. The traversing element according to the preceding claim and at least dependent from one of the claims 5 to 8, **characterized in that** the cooling element (18) surrounds the heat pipe (13) at least partially.

11. The traversing element according to claim 9 and at least dependent from one of the claims 5 to 8 or according to claim 10, **characterized in that** the cooling element (18) is directly connected to the heat pipe (13).

12. The traversing element according to any one of the claims 9 through 11, **characterized in that** the cooling element (18) is fastened to the support arm (10).

13. A spinning machine,
- having at least one spinning nozzle (15) by means of which a roving (3) may be produced from a fiber bundle (16) supplied to the spinning nozzle (15), and
- having a winding device (17) for winding the roving (3) produced by the spinning nozzle (15),
**characterized in that** the winding device (17) comprises a movably mounted traversing element (1) according to any of the preceding claims, by means of which the roving (3) can be guided in a traversing manner while the roving is wound during operation of the spinning machine (26) onto a tube (4) by means of the winding device (17).

14. The spinning machine according to the preceding claim, **characterized in that** the winding device (17) comprises at least one tube holder (21) for fixing a tube (4), which tube holder can be set into a rotational movement about a rotation axis (22) by means of a drive (20), wherein the smallest distance (D) between the cooling element (18) and the aforesaid rotation axis (22) is a maximum of 40 cm, preferably a maximum of 30 cm, particularly preferably a maximum of 20 cm.

## Revendications

1. Elément de va-et-vient destiné une machine à filer (26) qui sert à la production de mèche, l'élément de va-et-vient (1) comportant une partie de guidage (2) au moyen de laquelle la mèche (3) peut être guidée dans la zone d'une surface d'un bobinot (4) ou d'une bobine de mèche (5), l'élément de va-et-vient (1) comportant une partie de support (6) qui permet de relier ledit élément de va-et-vient à un support (7) de la machine de filage (26), et l'élément de va-et-vient (1) comportant au moins une cavité (8) fermée fermeture vers l'extérieur et partiellement remplie d'un liquide (9),
**caractérisé en ce que**
la chaleur, générée par la partie de guidage (2) dans la zone de la partie de guidage (2) par friction entre la partie de guidage (2) et la mèche (3) guidée pendant le fonctionnement de l'élément de va-et-vient (1), peut être absorbée par le liquide (9).

2. Elément de va-et-vient selon la revendication précédente, **caractérisé en ce que** la partie de support (6) est conçue comme un bras de support allongé (10).

3. Elément de va-et-vient selon la revendication précédente, **caractérisé en ce que** la cavité (8) est disposée au moins partiellement à l'intérieur du bras de support (10).

4. Elément de va-et-vient selon l'une des revendications précédentes, **caractérisé en ce que** la cavité (8) est fermée au moins partiellement par un élément de guidage (11) comportant la partie de guidage (2).

5. Elément de va-et-vient selon l'une des revendications précédentes, **caractérisé en ce que** la cavité (8) est entouré au moins en grande partie par une paroi (12) d'un caloduc (13), le caloduc (13) étant disposé au moins partiellement à l'intérieur du bras de support (10).

6. Elément de va-et-vient selon la revendication précédente, **caractérisé en ce que** le caloduc (13) est reliée de manière thermoconductrice à l'élément de guidage (11), notamment en contact direct avec celui-ci.

7. Elément de va-et-vient selon la revendication 5 ou 6, **caractérisé en ce que** le bras de support (10) comporte au moins une ouverture d'extrémité (14) à travers laquelle le caloduc (13) s'étend vers l'extérieur du bras de support (10).

8. Elément de va-et-vient selon l'une des revendications 5 à 7, **caractérisé en ce que** le caloduc (13) est relié de façon détachable au bras de support (10).

9. Elément de va-et-vient selon l'une des revendications précédentes, **caractérisé en ce que** l'élément de va-et-vient (1) comporte un élément de refroidissement (18), l'élément de refroidissement (18) comporte de préférence au moins une ailette de refroidissement (19), et l'élément de refroidissement (18) est reliée de manière thermoconductrice à la partie de guidage (2).

10. Elément de va-et-vient selon la revendication précédente et au moins dépendant de l'une des revendications 5 à 8, **caractérisé en ce que** l'élément de refroidissement (18) entoure au moins partiellement le caloduc (13).

11. Elément de va-et-vient selon la revendication 9 et au moins selon l'une des revendications 5 à 8 ou la revendication 10, **caractérisé en ce que** l'élément de refroidissement (18) est relié directement au caloduc (13).

12. Elément de va-et-vient selon l'une des revendications 9 à 11, **caractérisé en ce que** l'élément de refroidissement (18) est fixé au bras de support (10).

13. Machine à filer, comprenant
- au moins une filière (15) au moyen de laquelle une mèche (3) peut être produite à partir d'un assemblage de fibres (16) amené à la filière (15), et
- un dispositif de bobinage (17) destiné à bobiner la mèche (3) produite par la filière (15),
**caractérisé en ce que** le dispositif de bobinage (17) comporte un élément de va-et-vient (1) selon l'une des revendications précédentes qui est monté de façon mobile et au moyen duquel la mèche (3) peut être guidé en va-et-vient pendant qu'elle est bobinée sur un bobinot (4) à l'aide du dispositif de bobinage (17) pendant le fonctionnement de la machine à filer (26).

14. Machine à filer selon la revendication précédente, **caractérisée en ce que** le dispositif de bobinage (17) comporte au moins un porte-bobinot (21) qui est déplaçable suivant un mouvement de rotation sur un axe de rotation (22) à l'aide d'un entraînement (20) et qui est destiné à la fixation d'un bobinot (4), la plus petite distance (D) entre l'élément de refroidissement (18) et ledit axe de rotation (22) étant de 40 cm maximum, de préférence de 30 cm maximum, de manière particulièrement préférée de 20 cm maximum.
